# EUROPÄISCHE PATENTSCHRIFT

(11) **EP 0 277 271 B1**
(45) Veröffentlichungstag und Bekanntmachung des Hinweises auf die Patenterteilung: **26.02.1992**
(21) Anmeldenummer: 87111667.9
(22) Anmeldetag: 12.08.1987
(51) Int. Cl.: B26B 19/04, B26B 19/38

(54) **Trockenrasierapparat**
Dry-shaver
Rasoir à sec

(30) Priorität: 02.02.1987 DE 3702998
(43) Veröffentlichungstag der Anmeldung: 10.08.1988
(73) Patentinhaber: Robert Krups GmbH & Co. KG, 42719 Solingen (DE)
(72) Erfinder: Mahlich, Gotthard Chr., Dipl.-Ing., D-5650 Solingen 11 (DE)
(74) Vertreter: Buse, Karl Georg, Dipl.-Phys.

(56) Entgegenhaltungen:
- DE-A- 3 426 775
- FR-A- 2 111 446
- GB-A- 2 036 631

## Beschreibung

Die Erfindung bezieht sich auf einen Trockenrasierapparat mit einem Gehäuse zur Lagerung eines Langhaarschneiders und zur Unterbringung eines Antriebes für einen Schwinghebel und einen Messerkopf sowie zum lösbaren Befestigen eines Scherkopfrahmens, dessen Wangen Führungs- und Halteelemente für das lösbare Anbringen eines ebenfalls Führungs- und Halteelemente aufweisenden Wechselrahmens haben, dessen Scherfolie den Messerkopf überspannt.

Derartige Trockenrasierer sind in zahlreichen Ausführungsformen offenkundig vorbenutzt worden. Dabei werden unterschiedliche Verbindungsmittel zwischen dem Gehäuse einerseits und dem Scherkopfrahmen andererseits eingesetzt. Dies gilt auch für die Verbindung zwischen dem Wechselrahmen und dem Scherkopfrahmen. Bei den bisher bekannten, offenkundig vorbenutzten Verbindungsarten, erfolgt das Einsetzen des Wechselrahmens in den Scherkopfrahmen in aller Regel in Richtung der Längsachse des Trockenrasierapparates. Dies bedeutet, daß der Scherkopfrahmen eine nach vorn freie Öffnung aufweist, die durch den von oben her einführbaren Wechselrahmen geschlossen wird. Die Verbindungsmittel zwischen dem Wechselrahmen und dem Scherkopfrahmen sind dabei einmal im Bereich der Stirnwandungen des Wechselrahmens und zum anderen an den Innenwandungen von hochgezogenen Seitenwangen des Scherkopfrahmens angebracht. Der Einführbewegung des Wechselrahmens von oben her entsprechend sind sämtliche Verbindungselemente in Längsrichtung des Trockenrasierapparates ausgerichtet.

Bei einer konkreten, offenkundig vorbenutzten Ausführungsform eines solchen Trockenrasierapparates sind an den Stirnwandungen des Wechselrahmens zwei im Abstand und parallel zueinander angeordnete Führungsrippen vorhanden, zwischen denen ein federnder Rastarm angeordnet ist, dessen Rast mit einer Gegenrast zusammenwirkt, die einem an den Wangen des Scherkopfrahmens schwenkbar gelagerten Betätiger zugeordnet ist. Bei dem in Längsrichtung des Trockenrasierapparates erfolgenden Einführen des Wechselrahmens in den Scherkopfrahmen kommen Rast und Gegenrast in ihre wirksame Lage. Diese kann dadurch wieder aufgehoben werden, daß auf dem von der Außenseite der Wange zugänglichen Betätiger ein Druck ausgeübt wird. Bei einer derartigen Ausbildung und Anordnung der Verbindungsmittel ist die Möglichkeit gegeben, daß ein ungewolltes Einwirken auf die frei zugänglichen Betätigungselemente erfolgt, so daß die Verbindung zwischen Wechselrahmen und Scherkopfrahmen aufgehoben wird.

Bei dieser bekannten, offenkundig vorbenutzten Ausführungsform des Trockenrasierapparates liegen auch die Betätigungselemente für die Verbindung zwischen Wechselrahmen und Scherkopfrahmen einerseits und Scherkopfrahmen und Gehäuse andererseits an der Außenseite der Wangen des Scherkopfrahmens unmittelbar über- bzw. untereinander. Sie sind lediglich durch einen schmalen Spalt voneinander getrennt. Daher ist die Möglichkeit der Fehlbedienung der Bedienungselemente gegeben. Ferner ist diese bekannte Verbindungsart zwischen Wechselrahmen und Scherkopfrahmen sehr aufwendig und daher teuer. So muß in den Wangen des Scherkopfrahmens nicht nur ein Durchbruch für das Betätigungsglied geschaffen werden, sondern auch eine Lagerstelle für seine verschwenkbare Anordnung. Aufwendig ist auch, daß das Betätigungselement für sich hergestellt und nachträglich in den Seitenwangen des Scherkopfrahmens gelagert werden muß. Die Verbindung zwischen Scherkopfrahmen und Wechselrahmen kommt somit nicht ohne zusätzliche Einrichtungen, wie Betätigungselement und Lagerstelle, aus.

Die Erfindung will demgegenüber einen anderen Weg für die Verbindung zwischen dem Wechselrahmen und dem Scherkopfrahmen eines Trockenrasierapparates der eingangs näher gekennzeichneten Art aufzeigen, durch den nicht nur die Einführrichtung beim Herstellen bzw. beim Lösen der Verbindung zwischen den genannten Teilen verändert werden soll, sondern durch den auch die Verbindungselemente und ihre Anordnung vereinfacht und damit wohlfeiler gestaltet werden können.

Dieses Ziel ist erfindungsgemäß dadurch erreicht, daß der Scherkopfrahmen und der Wechselrahmen mit zusammenwirkenden Führungs- und Halteelementen versehen sind und durch eine quer zur Längsrichtung des Trockenrasierapparates erfolgende Bewegung nach Abnahme des Scherkopfrahmens vom Gehäuse des Trockenrasierapparates schubladenartig in oder außer Eingriff bringbar sind.

Die erfindungsgemäße Ausbildung eines Trockenrasierapparates bringt gegenüber dem Bekannten erhebliche Vorteile mit sich. Durch die quer zur Längsrichtung des Trockenrasierapparates erfolgende schubladenförmige Bewegung beim Zusammenfügen bzw. Lösen zwischen Scherkopfrahmen und Wechselrahmen, kann auf die Verwendung besonderer Betätigungselemente, also solcher, die gesondert hergestellt und anschließend gelagert werden müssen, verzichtet werden. Vielmehr ist die Möglichkeit gegeben, daß die zusammenwirkenden Führungs- und Halteelemente sowohl vom Scherkopfrahmen als auch vom Wechselrahmen Bestandteile dieser Trockenrasierapparateteile sind. Sie lassen sich durch eine einfache Schubbewegung in ihre Arbeitslage bzw. in ihre Öffnungslage überführen. Dazu ist es vom Benutzer lediglich erforderlich, auf den Wechselrahmen einen Druck auszuüben, und zwar einmal in Einschubrichtung, um die Verbindung zwischen Wechselrahmen und Scherkopfrahmen herzustellen oder entgegen der Einschubrichtung, wenn diese Verbindung gelöst werden soll. Durch das Wegfallen zusätzlicher Betätigungselemente beim Festhalten des Wechselrahmens am Scherkopfrahmen können die Außenflächen der Wangen des Scherkopfrahmens völlig glatt gehalten werden. Ein weiterer Vorteil der erfindungsgemäßen Ausbildung des Trockenrasierapparates ist der, daß der Wechselrahmen nicht ungewollt vom Scherkopfrahmen gelöst werden kann. Einer solchen Bewegung steht der Messerkopf entgegen. Vielmehr ist eine Trennung des Wechselrahmens von dem Scherkopfrahmen nur dann möglich, wenn vorher der Scherkopfrahmen vom Gehäuse des Trockenrasierapparates gelöst ist. In diesem Falle braucht auf den Wechselrahmen quer zur Längsrichtung des Trockenrasierapparates vom Benutzer nur ein leichter Druck ausgeübt zu werden, um den Wechselrahmen in seine Freigabestellung zu überführen.

Bei der bevorzugten Ausführungsform der Erfindung weist der Scherkopfrahmen mindestens eine seitliche Einschiebeöffnung auf, der an den Innenwandungen der Wangen vorgesehene, quer zur Längsrichtung des Scherkopfrahmens verlaufende Halte- und Führungselemente nachgeschaltet sind, die den eingeschobenen Wechselrahmen lösbar am Scherkopfrahmen festhalten. Die zusammenwirkenden Halte- und Führungselemente von Wechsel- und Scherkopfrahmen kommen in der Endlage der quer zur Längsrichtung des Trockenrasierapparates erfolgenden Bewegung in ihre wirksame Lage.

Bei der bevorzugten Ausführungsform der Erfindung sind die Halte-und Führungselemente als der Innenwandung der Wangen des Scherkopfrahmens angeformte Leisten ausgebildet. Diese Leisten können bei der Herstellung des Scherkopfrahmens mit erzeugt werden, was die Herstellung des Scherkopfrahmens wesentlich verbilligt.

Dabei ist es zweckmäßig, die eine dieser Leisten als sich im wesentlichen über die gesamte Breite der Wange erstreckenden Führungsleiste auszubilden, deren in Richtung der Einschiebbewegung des Wechselrahmens vordere Kante hochgezogen ist.

Es empfiehlt sich, in Richtung auf den Messerkopf unterhalb dieser ersten Führungsleiste eine kürzer gehaltene Führungs- und Halteleiste anzuordnen, die sich nur über den Mittelteil der Innenwand der Wange erstreckt und die geneigt zur Unterkante des Scherkopfrahmens verläuft. Mit dieser kurzen Führungs- und Halteleiste kann in vorteilhafter Weise ein federnder Haltefinger des Wechselrahmens zusammenwirken. Die Neigung dieser Führungsleiste hat dabei den Vorteil, daß bei der quer zur Längsrichtung des Trockenrasierapparates erfolgenden Einführbewegung des Wechselrahmens der Haltefinger etwas aufgebogen wird. Die in ihm geweckte Kraft wird dann am Ende der Einschiebebewegung ausgenutzt, um eine an seinem vorderen freien Ende angeordnete Rast hinter die eine Stirnwand der Halte- und Führungsleiste greifen zu lassen. Hierdurch wird mit einfachen aber wirkungsvollen Mitteln eine Verrastung des Wechselrahmens am Scherkopfrahmen erreicht.

Nach einem weiteren Vorschlag der Erfindung weist die Innenwand der Wange oberhalb der längeren Führungsleiste einen vertieften Bereich auf, deren in Einschiebrichtung des Wechselrahmens hintere Begrenzungskante als Anschlagkante für den Wechselrahmen dient.

Es empfiehlt sich, die Wangen des Scherkopfrahmens durch Stege miteinander zu verbinden, die höhenversetzt zueinander liegen, derart, daß der tieferliegende Steg zugleich die untere Begrenzugskante für die seitliche Einschiebeöffnung des Scherkopfrahmens bildet.

Die Stege des Scherkopfrahmens können zweckmäßig unterschiedliche Breitenabmessungen aufweisen, wobei der schmalere der beiden Stege in Höhe der Halte- und Führungsleisten liegt.

Nach einem weiteren Vorschlag der Erfindung bestehen die Halte- und Führungselemente des Wechselrahmens aus einem eine Rast aufweisenden Haltefinger und einer parallel dazu angeordneten rinnenförmigen Nut. Von diesen Halte- und Führungselementen des Wechselrahmens wirkt der Haltefinger mit der kürzeren Halte- und Führungsleiste des Scherkopfrahmens zusammen, während die längere Führungsleiste des Scherkopfrahmens mit der rinnenförmigen Nut des Wechselrahmens zusammenwirkt. Daher sind die Abmessungen und die Ausbildung von Nut und Leiste aufeinander abgestimmt.

Es empfiehlt sich, den Haltefinger und die rinnenförmige Nut durch eine schlitzartige Ausnehmung voneinander zu trennen. Hierdurch wird erreicht, daß der Haltefinger nur über eine kurze rückwärtige Werkstoffverbindung mit der Seitenwand des Wechselrahmens in Verbindung steht. Auf diese Weise wird mit einfachen Mitteln eine gewisse Elastizität des Haltefingers erreicht, die dazu ausgenutzt wird, beim Zusammenfügen des Wechselrahmens mit dem Scherkopfrahmen ihn zeitweise etwas aufzubiegen, damit er in der Endlage in seine Verrastungsstellung überführt werden kann.

Die die Halte- und Führungselemente aufweisenden Seitenwände des Wechselrahmens sind zweckmäßig durch eine schmalere Vorderwand und eine breitere Rückwand miteinander verbunden.

Es empfiehlt sich, die schmalere Vorderwand des Wechselrahmens oberhalb des Haltefingers und der rinnenförmigen Vertiefung an den Seitenwänden desselben anzuordnen.

Dabei weist die breitere Rückwand des Wechselrahmens einen der Scherfolie benachbarten abgeknickten Bereich auf.

Nach einem weiteren Vorschlag der Erfindung sind der Schwinghebel und der von ihm getragene Messerkopf in Richtung auf den Langhaarschneider geneigt zur Längsachse des Trockenrasierers angeordnet. Dadurch verbleibt beim erfindungsgemäßen Trockenrasierapparat zwischen dem Langhaarschneider einerseits und der Scherfolie andererseits kein großer Spalt sondern die als Kurzhaarscherteil wirkende Scherfolie und der Langhaarschneider liegen ziemlich dicht beeinander.

Es ist zweckmäßig, den Langhaarschneider mittels eines Schiebers in mehrere Einschaltstellungen überführbar zu halten. Dabei ist eine erste Einschaltstellung vorgesehen, in welcher der Langhaarschneider etwa in der Höhe der auf dem geneigten Messerkopf angeordneten Scherfolie liegt. In seiner obersten Einschaltstellung liegt demgegenüber der Langhaarschneider weit oberhalb der Scheitellinie der Scherfolie. Dies macht sich vorteilhaft bei der Benutzung des Langhaarschneiders bemerkbar, weil er benutzt werden kann, ohne daß die tief darunterliegende Scherfolie dieser Benutzung körperlich oder optisch hindernd im Wege steht. Wenn von einer weit oberhalb der Scheitellinie der Scherfolie liegenden obersten Einschaltstellung des Langhaarschneiders gesprochen ist, so bedeutet dies mindestens ein Vorstehen von 2 mm. Bevorzugt wird jedoch ein noch weiteres Vorstehen, wobei Werte von 5 bis 6 mm ohne weiteres erreicht werden können.

Bei bekannten Ausführungsformen von Langhaarschneidern für Trockenrasierapparate sind die eingentlichen Schneidwerkzeuge quer zur Verschieberichtung des Langhaarschneiders angeordnet; sie zeigen daher vom Gehäuse des Trockenrasierapparates weg. In Abweichung davon sind beim erfindungsgemäßen Trockenrasierapparat die Schneidwerkzeuge des Langhaarschneiders parallel zur Schiebeebene des Schiebers angeordnet. Die Schneidwerkzeuge ragen somit aus der Stirnfläche des Schiebers heraus und sind in der Verlängerung der Längsmittellinie des Schiebers angeordnet.

Auf der Zeichnung ist die Erfindung in einem Ausführungsbeispiel dargestellt und zwar zeigen:
- Fig. 1: den erfindungsgemäßen Trockenrasierapparat in Seitenansicht bei fehlender Schutzkappe, wobei der Langhaarschneider in ausgezogenen Linien in seiner untersten und in strichpunktierten Linien in seiner obersten Lage wiedergegeben ist,
- Fig. 2: den Trockenrasierapparat gemäß der Fig. 1 in Seitenansicht und in explosionsartiger Darstellung seiner Einzelteile bei fehlender Schutzkappe,
- Fig. 3: den erfindungsgemäßen Trockenrasierapparat in explosionsartiger Darstellung mit Schutzkappe, nunmehr in perspektivischer Ansicht,
- Fig. 4: im vergrößerten Maßstab, teils in Vorderansicht und teils im Schnitt, den Scherkopfrahmen des erfindungsgemäßen Trockenrasierapparates bei eingesetztem Wechselrahmen,
- Fig. 5: eine Unteransicht des Scherkopfrahmens nach der Fig. 4,
- Fig. 6: eine Seitenansicht des Scherkopfrahmens nach der Fig. 4,
- Fig. 7: eine Draufsicht auf den Scherkopfrahmen nach der Fig. 4,
- Fig. 8: in Seitenansicht den Wechselrahmen des erfindungsgemäßen Trockenrasierapparates vor seinem in Richtung des Pfeiles A erfolgenden Zusammenfügen mit dem Scherkopfrahmen, letzterer in einem Schnitt gemäß der Linie VIII-VIII der Fig. 9 und
- Fig. 9: eine Draufsicht auf den Wechselrahmen und den Scherkopfrahmen des erfindungsgemäßen Trockenrasierapparates vor ihrem in Richtung des Pfeiles A erfolgenden Zusammenfügen.

Es sei zunächst erwähnt, daß in den Figuren der Zeichnungen nur diejenigen Teile eines Trockenrasierapparates dargestellt sind, die für das Verständnis der Erfindung Bedeutung haben. So fehlt beispielsweise der Antrieb für den Schwinghebel bzw. für den Messerkopf des Trockenrasierapparates. Als Antrieb kann in bekannter Weise ein Elektromotor eingesetzt werden, der unter Benutzung einer Zwischenschnur von einem Netz gespeist werden kann, der aber auch über eine Batterie od.dgl. antreibbar ist, so daß in diesem Falle auf die Verwendung einer Netzschnur verzichtet werden kann. Alle in den Figuren der Zeichnungen fehlenden Teile können einen an sich bekannten Aufbau haben und in ebenfalls bekannter Weise miteinander zusammenwirken.

Der dem Ausführungsbeispiel zugrunde gelegte Trockenrasierapparat ist generell mit 10 bezeichnet. Der Trockenrasierapparat 10 hat ein Gehäuse 11, welches z.B. aus einem Kunststoff gefertigt sein kann und das zur Erhöhung der Griffigkeit mindestens auf einem Teil seiner Außenfläche nicht näher bezeichnete Vorsprünge und/oder Vertiefungen aufweist. Das Gehäuse 11 des Trockenrasierapparates 10 hat - wie am besten aus den Fig. 2 und 3 der Zeichnung ersichtlich - einen abgesetzten Oberteil 13, der von einem Scherkopfrahmen 12 abgedeckt ist. Der Scherkopfrahmen 12 ist dabei lösbar mit dem Gehäuse 11 verbunden. Um dieses zu ermöglichen, ist an jeder schmalen Seitenwand 14 des Oberteiles 13 des Gehäuses 11 ein Halteelement 15 angeordnet, welches jeweils über einen Betätiger 16 in eine unwirksame Lage überführt werden kann. Jedes Halteelement 15 wirkt mit einer Gegenrast 34 des Scherkopfrahmens 12 zusammen, die an diametral gegenüberliegenden Innenwandungen des Scherkopfrahmens 12 - wie aus der Fig. 8 ersichtlich - angebracht sind. In der Schließlage hintergreift eine nicht näher bezeichnete Rast des Halteelementes 15 die Gegenrast 34. Durch Druckeinwirkung auf den Betätiger 16 kann das Halteelement in seine unwirksame Lage überführt und damit der Scherkopfrahmen 12 vom Oberteil 13 des Gehäuses abgenommen werden.

Durch eine Öffnung der Stirnfläche des Oberteiles 13 ragt der mit dem Antrieb zusammenwirkende Schwinghebel 20 bereichsweise heraus. Auf dieses herausragende Ende des Schwinghebels 20 ist in bekannter Weise der Messerkopf 21 lösbar aufgesetzt. Eine lösbare Kupplung zwischen dem Schwinghebel 20 und dem Messerkopf 21 wird schon deswegen benutzt, um bei Bedarf den Messerkopf 21 abnehmen und säubern zu können. Sowohl der Messerkopf 21 als auch der Schwinghebel 20 und die mit diesem zusammenwirkenden Teile des Antriebes haben einen an sich bekannten Aufbau, so daß auf nähere Detailangaben verzichtet wird.

Zu dem Trockenrasierapparat 10 gehört auch ein generell mit 18 bezeichneter Wechselrahmen, der eine Scherfolie 19 trägt, die sich nach dem Anbringen des Wechselrahmens 18 am Scherkopfrahmen 12 über den Messerkopf 21 spannt.

Der Wechselrahmen 18 und der Scherkopfrahmen 12 sind in noch zu schildernder Weise lösbar miteinander verbunden.

Auf der einen Breitseite des Gehäuses 11 des Trockenrasierapparates 10 ist ein Schieber 23 gelagert, der an seinem vorderen - dem Messerkopf 21 zugekehrten - Ende einen Langhaarschneider 22 trägt und der in unterschiedliche Stellungen überführt werden kann. Die unter schiedlichen Einstellmöglichkeiten des Schiebers 23 sind markiert, was in den Fig. 1 und 2 der Zeichnung nicht sichtbar ist. Durch Bewegen des Schiebers 23 kann in einer ersten Stellung der Antrieb des Trockenrasierapparates 10 in Tätigkeit versetzt werden; damit ist der Kurzhaarscherteil in Betrieb. In der nächsten Schaltstellung wird der Langhaarschneider 22 mit in Betrieb gesetzt. In den weiteren Schaltstellungen wird der Schieber 23 immer mehr in Richtung des Messerkopfes 21 verschoben, bis der Langhaarschneider 22 in der Endstellung weit oberhalb der Scheitelfläche der Scherfolie 19 liegt. Es ist vorgesehen, die eigentlichen Schneidewerkzeuge des Langhaarschneiders in dessen oberster Endstellung mindestens 2 mm oberhalb der Scheitelfläche der Scherfolie 19 liegen zu lassen. Es ist aber ohne weiteres möglich, das Maß des Vorstehens noch zu erhöhen, so wie dies in der Fig. 1 der Zeichnung in strichpunktierten Linien dargestellt ist. Aus der gleichen Figur ergibt sich auch, daß die Schneidwerkzeuge des Langhaarschneiders (22) parallel zur Schiebeebene des Schiebers 23 positioniert sind. Dies macht sich beim bestimmungsgemäßen Gebrauch des Langhaarschneiders 22 vorteilhaft beim Entfernen langer Haare bemerkbar, da eine bessere optische Beobachtung des Vorganges erreicht wird. Wie die Fig. 1 und 2 der Zeichnung erkennen lassen, arbeitet der bewegliche Teil des Langhaarschneiders 22 in der Ebene des Schiebers 23. Im übrigen kann der Langhaarschneider 22 einen bekannten Aufbau haben und in ebenfalls bekannter Weise mit dem Antrieb des Trockenrasierapparates 10 gekuppelt werden.

Die Fig. 2 läßt am besten erkennen, daß der Schwinghebel 20 und damit auch der von diesem getragene Messerkopf 21 in Richtung auf den Langhaarschneider 22 geneigt ausgebildet sind. Hierdurch wird erreicht, daß der Messerkopf 21 und der Langhaarschneider 22 beim bestimmungsgemäßen Gebrauch in vorteilhafter Weise dicht beieinander angeordnet sind.

Nachzutragen bleibt noch, daß zur Erleichterung der Bewegung des Schiebers 23 dieser in seinem mittleren Bereich 24 mit quer zu seiner Verschieberichtung angeordneten Vorsprüngen und/oder Vertiefungen versehen ist.

Die Ausbildung des Scherkopfrahmens 12 ist am besten aus den Fig. 8 und 9, jeweils rechte Hälfte, zu erkennen. Im gewählten Ausführungsbeispiel ist der Scherkopfrahmen 12 ein einstückiger Körper, der an zwei diametral gegenüberliegenden Schmalseiten hochgezogene Wangen 17 aufweist, deren obere Begrenzungskante entsprechend dem Messerkopf 21 bzw. der darüber gewölbten Scherfolie 19 gekrümmt gehalten ist. Die beiden Wangen 17 sind zunächst auf der einen Seite durch einen schmalen Steg 32 miteinander verbunden und auf der gegenüberliegenden anderen Seite durch einen breiten Steg 33. Dabei sind die beiden Stege 32 und 33 - wie die Fig. 8 am besten erkennen läßt - höhenversetzt derart, daß der schmale Steg 32 in Richtung auf das obere freie Ende der Wange 17 höher liegt. Die untere Begrenzungskante des schmalen Steges 32 liegt etwa in der Höhe der oberen Begrenzungskante des breiten Steges 33. Auf diese Weise ist die eine Breitseite des Scherkopfrahmens 12 mit einer seitlichen Einschiebeöffnung 42 versehen, deren untere Begrenzungskante mit 26 bezeichnet ist. Diese untere Begrenzungskante 26 fällt mit der Oberseite des breiteren Steges 33 zusammen. Der seitlichen Einschiebeöffnung 42 sind Führungs-und Halteelemente nachgeschaltet, die an den Innenwandungen der Wangen 17 angebracht sind und die mit den Führungs- und Halteelementen des Wechselrahmens 18 zusammenwirken sollen. Zu den Führungs-und Halteelementen, die an der Innenseite der Wange 17 des Scherkopfrahmens 12 angeordnet sind, gehört zunächst eine Führungsleiste 35, die in Nähe der Einschiebeöffnung 42 eine hochgezogene Vorderkante 36 aufweist. Die Führungsleiste 35 erstreckt sich im wesentlichen über die gesamte Breite der Wange 17. Oberhalb der Führungsleiste 35 ist an der Innenwand der Wange 17 ein vertiefter Bereich 37 angeordnet. Die dem schmalen Steg 32 benachbarte Kante des vertieften Bereiches 37 ist zugleich eine Anschlagkante 45. Im Abstand unterhalb der Führungsleiste 35 liegt eine weitere Führungs- und Halteleiste 38, die jedoch in ihren Längenabmessungen wesentlich kleiner gehalten ist als die Führungsleiste 35. Sie erstreckt sich nur über den mittleren Bereich der Innenwand der Wange 17 und ist dazu noch in Richtung auf die Unterkante der Wange 17 bzw. des Scherkopfrahmens 12 geneigt.

Mit dem Scherkopfrahmen 12 ist lösbar der Wechselrahmen 18 verbindbar, der in den Fig. 8 und 9 jeweils in der linken Hälfte wiedergegeben ist. Daraus ergibt sich, daß der Wechselrahmen 18 ein rahmenartiger Körper aus Kunststoff od.dgl. ist, dessen schmale Seitenwandungen mit 27 bezeichnet sind. Die beiden Seitenwandungen 27 des Wechselrahmens 18 sind auf der einen,und zwar auf der in den Fig. 8 und 9 rechten Seite, durch eine schmale Vorderwand 41 miteinander verbunden. Auf der gegenüberliegenden anderen Seite ist demgegenüber eine breite Vorderwand 39 vorgesehen, die in ihrem oberen Bereich 40 abgeknickt ist. An den Innenwandungen der Wände 39 und 41 des Wechselrahmens 18 sind bekannte und daher nicht näher bezeichnete Verbindungsstellen vorgesehen, mit denen die Enden der gewölbten Scherfolie 19 festgehalten werden.

Im Bereich der Seitenwandungen 27 des Wechselrahmens 18 sind die Halte- und Führungselemente vorgesehen, die zum lösbaren Anbringen des Wechselrahmens am Scherkopfrahmen 12 dienen. Zu ihnen gehört ein schmaler Haltefinger 30, der durch eine schlitzartige Ausnehmung 43 von den übrigen Teilen der Seitenwand 27 getrennt ist. Der Haltefinger 30 hat im Bereich seines vorderen freien Endes eine Rast 31, die in Richtung der schlitzartigen Ausnehmung 43 vorragt. Oberhalb der Begrenzungswand der schlitzartigen Ausnehmung 43 ist in der Seitenwand 27 des Wechselrahmens 18 eine rinnenförmige Vertiefung 28 angebracht, die im wesentlichen parallel zum Haltefinger 30 verläuft und an deren der Vorderwand 39 zugekehrten Ende ein Durchbruch 29 vorgesehen ist. Der Rastfinger 30 und die rinnenförmige Vertiefung 28 des Wechselrahmens 18 wirken beim Zusammenfügen von Wechselrahmen 18 und Scherkopfrahmen 12, welches in Richtung der Pfeile A nach den Fig. 8 und 9 der Zeichnung erfolgt, mit den Führungsleisten 35 bzw. 38 zusammen. Dabei überläuft die Rast 31 des Haltefingers 30 die untere Begrenzungskante der Führungs- und Halteleiste 38 mit dem Erfolg, daß ein Aufbiegen des Haltefingers 30 erfolgt. Die dadurch in dem Haltefinger geweckte Kraft wird dazu ausgenutzt, um in der Endlage die Rast 31 in ihre Sperrlage zu überführen, in welcher sie mit der seitlichen Begrenzungswand der Führungs- und Halteleiste 38 zusammenwirkt. Demgegenüber wirkt die längere Führungsleiste 35 mit der rinnenförmigen Vertiefung 28 des Wechselrahmens zusammen, wobei in der Endlage die hochgezogene Vorderkante 36 in den Durchbruch 29 des Wechselrahmens 18 eingreift. Aus der Fig. 8 der Zeichnung ist ersichtlich, daß das Zusammenfügen des Wechselrahmens 18 mit dem Scherkopfrahmen 12 durch die seitliche Einschiebeöffnung 42 hindurch erfolgt, wobei die Einführrichtung quer zur Längsrichtung des Scherkopfrahmens und auch des Trockenrasierapparates erfolgt.

Ein Wiederlösen der Wechselrahmens 18 von dem Scherkopfrahmen 12 kann bei Bedarf in einfacher Weise dadurch erfolgen, daß man entgegengesetzt der Richtung des Pfeiles A auf die Außenfläche der schmaleren Vorderwand 41 des Wechselrahmens 18 einen Druck ausübt. Dadurch kommt die Rast 31 des Haltefingers von der Führungs- und Halteleiste 38 ebenso frei wie die hochgezogene Vorderkante 36 der Führungsleiste 35 aus dem Durchbruch 29 des Weckselrahmens 18. Durch die erfindungsgemäße Ausbildung der Halte- und Führungselemente sowohl des Wechselrahmens als auch des Scherkopfrahmens kann auf einen zusätzlichen Betätiger verzichtet werden, der bisher erforderlich war, um die Verbindung zwischen Wechselrahmen 18 und Scherkopfrahmen 12 zu lösen. Damit entfällt auch eine besondere Lagerstelle für den Betätiger.

Es sei erwähnt, daß in der linken Hälfte der Fig. 4 der Zeichnung die Halte- und Führungsleisten von Wechselrahmen 18 und Scherkopfrahmen 12 in ihrer Verbindungslage dargestellt sind.

Nachzutragen bleibt noch, daß bei Nichtgebrauch des Trockenrasierapparates 10 dessen Scherfolie in bekannter Weise durch eine zweckmäßig durchsichtige Schutzkappe 25 abgedeckt ist. Diese ist dabei so gestaltet, daß sie auch den Langhaarschneider 22 miterfaßt. Zu diesem Zweck hat sie an ihrer einen Seite eine Aufnahme 44.

## Patentansprüche

1. Trockenrasierapparat (10) mit einem Gehäuse (11) zur Lagerung eines Langhaarschneiders (22) und zur Unterbringung eines Antriebes für einen Schwinghebel (20) und einen Messerkopf (21) sowie zum lösbaren Befestigen eines Scherkopfrahmens (12), dessen Wangen (17) Führungs-und Halteelemente für das lösbare Anbringen eines ebenfalls Führungs- und Halteelemente aufweisenden Wechselrahmens (18) haben, dessen Scherfolie (19) den Messerkopf (21) überspannt,
**dadurch gekennzeichnet,**
daß der Scherkopfrahmen (12) und der Wechselrahmen (18) mit zusammenwirkenden Führungs- und Halteelementen (35, 38 bzw. 28,30) versehen sind und durch eine quer zur Längsrichtung des Trockenrasierapparates (10) erfolgende Bewegung nach Abnahme des Scherkopfrahmens (12) vom Gehäuse (11) des Trockenrasierapparates (10) schubladenartig in oder außer Eingriff bringbar sind.

2. Trockenrasierapparat nach Anspruch 1, dadurch gekennzeichnet, daß der Scherkopfrahmen (12) mindestens eine seitliche Einschiebeöffnung (42) aufweist, der an den Innenwandungen der Wangen (17) vorgesehene quer zur Längsrichtung des Scherkopfrahmens (12) verlaufende Halte- und Führungselemente (35,38) nachgeschaltet sind, die den eingeschobenen Wechselrahmen (18) lösbar am Scherkopfrahmen (12) festhalten.

3. Trockenrasierapparat nach Anspruch 1 und 2, dadurch gekennzeichnet, daß die Halte- und Führungselemente (35, 38) als der Innenwandung der Wangen (17) des Scherkopfrahmens (12) angeformte Leisten ausgebildet sind.

4. Trockenrasierapparat nach Anspruch 1 bis 3, dadurch gekennzeichnet, daß die eine Leiste als sich im wesentlichen über die gesamte Breite der Wange (17) erstreckende Führungsleiste (35) ausgebildet ist, deren in Richtung der Einschiebbewegung des Wechselrahmens (18) vordere Kante (36) hochgezogen ist.

5. Trockenrasierapparat nach Anspruch 3 und 4, dadurch gekennzeichnet, daß in Richtung auf den Messerkopf (21) unterhalb der Führungsleiste (35) eine kürzer gehaltene Führungs- und Halteleiste (38) angeordnet ist, die sich über den Mittelteil der Innenwand der Wange (17) erstreckt und geneigt zur Unterkante des Scherkopfrahmens (12) verläuft.

6. Trockenrasierapparat nach einem oder mehreren der vorangehenden Ansprüche, dadurch gekennzeichnet, daß die Innenwand der Wange (17) oberhalb der Führungsleiste (35) einen vertieften Bereich (37) aufweist, deren in Einschiebrichtung des Wechselrahmens (18) hintere Begrenzungskante als Anschlagkante (45) für den Wechselrahmen (18) dient.

7. Trockenrasierapparat nach einem oder mehreren der vorangehenden Ansprüche, dadurch gekennzeichnet, daß die Wangen (17) des Scherkopfrahmens (12) durch Stege (32, 33) miteinander verbunden sind, die höhenversetzt zueinander liegen, derart, daß der tiefer liegende Steg (33) zugleich die untere Begrenzungskante (26) für die seitliche Einschieböffnung (42) des Scherkopfrahmens (12) bildet.

8. Trockenrasierapparat nach Anspruch 7, dadurch gekennzeichnet, daß die Stege (32, 33) unterschiedliche Breitenabmessungen haben und daß der schmalere Steg (32) in Höhe der Halte- und Führungsleisten (35, 38) liegt.

9. Trockenrasierapparat nach Anspruch 1 und 2, dadurch gekennzeichnet, daß die Halte- und Führungselemente des Wechselrahmens (18) aus einem eine Rast (31) aufweisenden Haltefinger (30) und einer parallel dazu angeordneten rinnenförmigen Nut (28) bestehen.

10. Trockenrasierapparat nach Anspruch 9, dadurch gekennzeichnet, daß der Haltefinger (30) und die rinnenförmige Nut (28) durch eine schlitzartige Ausnehmung (43) voneinander getrennt sind.

11. Trockenrasierapparat nach Anspruch 9 und 10, dadurch gekennzeichnet, daß die rinnenförmige Nut (28) auf ihrer der Einschiebrichtung des Wechselrahmens (18) entgegengesetzten Seite in einen Durchbruch (29) ausläuft.

12. Trockenrasierapparat nach einem oder mehreren der Ansprüche 9 bis 11, dadurch gekennzeichnet, daß die die Halte- und Führungselemente (30, 28) aufweisenden Seitenwände (27) des Wechselrahmens (18) durch eine schmalere Vorderwand (41) und eine breitere Rückwand (39) miteinander verbunden sind.

13. Trockenrasierapparat nach Anspruch 12, dadurch gekennzeichnet, daß die breitere Rückwand (39) des Wechselrahmens (18) einen der Scherfolie (19) benachbarten abgeknickten Bereich (40) aufweist.

14. Trockenrasierapparat nach Anspruch 1, dadurch gekennzeichnet, daß der Schwinghebel (20) und der von ihm getragene Messerkopf (21) in Richtung auf den Langhaarschneider (22) geneigt zur Längsachse des Trockenrasierers (22) angeordnet sind (Fig. 2).

15. Trockenrasierapparat nach Anspruch 12, dadurch gekennzeichnet, daß die schmalere Vorderwand (41) des Wechselrahmens (18) oberhalb des Haltefingers (30) und der rinnenförmigen Vertiefung (28) an den Seitenwänden (27) desselben angeordnet ist.

16. Trockenrasierapparat nach Anspruch 14, dadurch gekennzeichnet, daß der Langhaarschneider (22) mittels eines Schiebers (23) in mehrere Einschaltstellungen überführbar ist und daß der Langhaarschneider (22) in seiner ersten Einschaltstellung in Höhe der auf dem geneigt angeordneten Messerkopf (21) sitzenden Scherfolie (19) liegt, während er sich in seiner obersten Einschaltstellung weit oberhalb der Scheitellinie der Scherfolie (19) befindet.

17. Trockenrasierapparat nach Anspruch 1 und 14, dadurch gekennzeichnet, daß die Schneidwerkzeuge des Langhaarschneiders (22) parallel zur Schiebeebene des Schiebers (23) positioniert sind.

## Claims

1. A dry shaver (10) comprising a housing (11) for mounting a long hair cutter (22) and for accommodating a drive for an oscillating lever (20) and a cutter head (21) and for releasably fixing a shearing head unit (12), the side wall portions (17) of which have guide and holding elements for releasably mounting an interchangeable unit (18) which also has guide and holding elements and the shearing foil (19) of which extends over the cutter head (21), characterised in that the shearing head unit (12) and the interchangeable unit (18) are provided with co-operating guide and holding elements (35, 38 and 28, 30 respectively) and can be brought into and out of engagement in a drawer-like manner by a movement which takes place transversely to the longitudinal direction of the dry shaver (10) after removal of the shearing head unit (12) from the housing (11) of the dry shaver (10).

2. A dry shaver according to claim 1 characterised in that the shearing head unit (12) has at least one lateral insertion opening (42), disposed following which are holding and guide elements (35, 38) which are arranged at the inside surfaces of the side wall portions (17) and which extend transversely to the longitudinal direction of the shearing head unit (12) and which releasably retain the inserted interchangeable unit (18) on the shearing head unit (12).

3. A dry shaver according to claims 1 and 2 characterised in that the holding and guide elements (35, 38) are in the form of bar portions formed on the inside surface of the side wall portions (17) of the shearing head unit (12).

4. A dry shaver according to claims 1 to 3 characterised in that the one bar portion is in the form of a guide bar portion (35) which extends substantially over the entire width of the side wall portion (17), the edge (36) of the guide bar portion (35), which is the leading edge in the direction of the insertion movement of the interchangeable unit (18), being extended upwardly.

5. A dry shaver according to claims 3 and 4 characterised in that arranged beneath the guide bar portion (35), in a direction towards the cutter head (21), is a shorter guide and holding bar portion (38) which extends over the central part of the inside surface of the side wall portion (17) and extends inclinedly relative to the lower edge of the shearing head unit (12).

6. A dry shaver according to one or more of the preceding claims characterised in that the inside surface of the side wall portion (17) is provided above the guide bar portion (35) with a recessed region (37), of which the boundary edge which is the rear edge in the direction of insertion of the interchangeable unit (18) serves as an abutment edge (45) for the interchangeable unit (18).

7. A dry shaver according to one or more of the preceding claims characterised in that the side wall portions (17) of the shearing head unit (12) are connected together by limb portions (32, 33) which are disposed in displaced relationship relative to each other in respect of height in such a way that the lower limb portion (33) forms at the same time the lower boundary edge (26) for the lateral insertion opening (42) of the shearing head unit (12).

8. A dry shaver according to claim 7 characterised in that the limb portions (32, 33) are of different widthwise dimensions and that the narrower limb portion (32) is disposed at the level of the holding and guide bar portions (35, 38).

9. A dry shaver according to claim 1 and claim 2 characterised in that the holding and guide elements of the interchangeable unit (18) comprise a holding finger (30) which has a detent (31) and a channel-shaped groove (28) which is arranged parallel to the holding finger.

10. A dry shaver according to claim 9 characterised in that the holding finger (30) and the channel-shaped groove (28) are separated from each other by a slot-like recess (43).

11. A dry shaver according to claims 9 and 10 characterised in that the channel-shaped groove (28) terminates in an opening (29) at its end which is in opposite relationship to the direction of insertion of the interchangeable unit (18).

12. A dry shaver according to one or more of claims 9 to 11 characterised in that the side walls (27) of the interchangeable unit (18), which have the holding and guide elements (30, 28), are connected together by a narrower front wall (41) and a wider rear wall (39).

13. A dry shaver according to claim 12 characterised in that the wider rear wall (39) of the interchangeable unit (18) has an angled region (40) adjacent the shearing foil (19).

14. A dry shaver according to claim 1 characterised in that the oscillating lever (20) and the cutter head (21) carried thereby are arranged inclinedly towards the long hair cutter (22) relative to the longitudinal axis of the dry shaver (10) (Figure 2).

15. A dry shaver according to claim 12 characterised in that the narrower front wall (41) of the interchangeable unit (18) is arranged above the holding finger (30) and the channel-shaped recess (28) is arranged at the side walls (27) thereof.

16. A dry shaver according to claim 14 characterised in that the long hair cutter (22) can be put into a plurality of operative positions by means of a slider (23) and that in its first operative position the long hair cutter (22) is disposed at the level of the shearing foil (19) which is disposed on the inclinedly arranged cutter head (21) while in its uppermost operative position it is far above the apex line of the shearing foil (19).

17. A dry shaver according to claims 1 and 14 characterised in that the cutting tools of the long hair cutter (22) are positioned parallel to the plane of sliding movement of the slider (23).

## Revendications

1. Rasoir à sec (10) comportant un corps (11) destiné au montage d'un dispositif de coupe des longs poils (22) et au logement d'un dispositif d'entraînement d'un levier oscillant (20) et d'une tête de coupe (21) ainsi qu'à la fixation, de façon détachable, d'un cadre (12) de tête de coupe dont les joues (17) comportent des éléments de guidage et de fixation destinés à la mise en place de façon détachable, d'un cadre interchangeable (18) qui présente également des éléments de guidage et de maintien et dont la grille de coupe (19) est placée au-dessus de la tête de coupe (21), caractérisé en ce que le cadre (12) de tête de coupe et le cadre interchangeable (18) sont munis d'éléments de guidage et de fixation (25, 38 ou 28, 30) qui coopèrent et peuvent être mis en prise, ou hors de prise, à la façon d'un tiroir, par un déplacement, qui s'effectue transversalement au sens longitudinal du rasoir à sec (10), après que le cadre (12) de tête de coupe a été retiré du corps (11) du rasoir à sec (10) à la manière d'un tiroir.

2. Rasoir à sec selon la revendication 1, caractérisé en ce que le cadre (12) de tête de coupe présente au moins une ouverture d'enfilage latérale (42), suivie par des éléments de maintien et de guidage (35, 38) qui sont prévus sur les parois intérieures des joues (17) et qui s'étendent transversalement au sens longitudinal du cadre (12) de tête de coupe, et qui fixent, de façon détachable, le cadre interchangeable (18) enfilé sur le cadre (12) de tête de coupe.

3. Rasoir à sec selon les revendications 1 et 2, caractérisé en ce que les éléments de maintien et de guidage (35, 38) sont conformés en nervures réalisées sur la paroi intérieure des joues (17) du cadre (12) de tête de coupe.

4. Rasoir à sec selon les revendications 1 à 3, caractérisé en ce que l'une des nervures se présente sous forme d'une nervure de guidage (35) qui s'étend sur sensiblement toute la largeur de la joue (17) et dont le bord avant (36) est relevé dans la direction du déplacement d'enfilage du cadre interchangeable (18).

5. Rasoir à sec selon les revendications 3 et 4, caractérisé en ce qu'une courte nervure (38) de guidage et de maintien est disposée dans la direction de la tête de coupe (21) en-dessous de la nervure de guidage (35), laquelle nervure (38) s'étend sur la partie médiane de la paroi intérieure de la joue (17) et est inclinée en direction du bord inférieur du cadre (12) de tête de coupe.

6. Rasoir à sec selon l'une ou plusieurs des revendications précédentes, caractérisé en ce que la paroi intérieure de la joue (17) présente au-dessus de la nervure de guidage (35) une zone en creux (37) dont le bord formant sa limite arrière, dans le sens d'enfilage du cadre interchangeable (18), sert de bord de butée pour le cadre interchangeable (18).

7. Rasoir à sec selon l'une ou plusieurs des revendications précédentes, caractérisé en ce que les joues (17) du cadre (12) de tête de coupe sont reliées entre elles par des barrettes de liaison (32, 33) de façon telle que la barrette de liaison (33) située le plus bas forme également le bord de limitation inférieur (26) de l'ouverture d'enfilage (42) latérale du cadre (12) de tête de coupe.

8. Rasoir à sec selon la revendication 7, caractérisé en ce que les barrettes de liaison (32, 33) ont des dimensions différentes en longueur et en ce que la barrette de liaison étroite (32) se trouve à la hauteur des nervures (35, 38) de maintien et de guidage.

9. Rasoir à sec selon les revendications 1 et 2, caractérisé en ce que les éléments de maintien et de guidage du cadre interchangeable (18) sont constitués par un doigt de maintien (30) présentant un élément d'encliquetage (31) et par une gorge (28) en forme de rainure disposée parallèlement à celui-ci.

10. Rasoir à sec selon la revendication 8, caractérisé en ce que le doigt de maintien (30) et la gorge (28) en forme de rainure sont séparés l'un de l'autre par un évidement (43) en forme de fente.

11. Rasoir à sec selon les revendications 9 et 10, caractérisé en ce que la gorge (28) en forme de fente se termine sur son côté opposé au sens d'enfilage du cadre interchangeable (18), par un passage (29).

12. Rasoir à sec selon l'une ou plusieurs des revendications 9 à 11, caractérisé en ce que les parois latérales (27) du cadre interchangeable (18) présentant les éléments de maintien et de guidage (30, 28) sont reliées entre elles par une paroi avant étroite (41) et par une paroi arrière large (39).

13. Rasoir à sec selon la revendication 12, caractérisé en ce que la paroi arrière large (39) du cadre interchangeable (18) présente une zone (40) chanfreinée à proximité de la grille de coupe (19).

14. Rasoir à sec selon la revendication 1, caractérisé en ce que le levier oscillant (20) et la tête de coupe (21) portée par celui-ci sont disposés en présentant une inclinaison en direction du dispositif de coupe des poils longs (22) par rapport à l'axe longitudinal du rasoir à sec (10).

15. Rasoir à sec selon la revendication 12, caractérisé en ce que la paroi avant étroite (41) du cadre interchangeable (18) est disposée au-dessus du doigt de maintien (30) et du creux (28) en forme de rainure situé sur les parois latérales (27) de celui-ci.

16. Rasoir à sec selon la revendication 14, caractérisé en ce que le dispositif de coupe des poils longs (22) peut être placé au moyen d'un poussoir (23) dans plusieurs positions de marche, et en ce que le dispositif de coupe des poils longs (22) est situé, dans sa première position de marche, à la hauteur de la grille de coupe (19) appuyée sur la tête de coupe (21) disposée de manière inclinée, tandis que, dans sa position de marche la plus haute, il se trouve loin au-dessus de la ligne formant le sommet de la grille de coupe (19).

17. Rasoir à sec selon les revendications 1 et 14, caractérisé en ce que les outils de coupe du dispositif de coupe des poils longs (22) sont positionnés parallèlement au plan de déplacement du poussoir (23).
